# EUROPÄISCHE PATENTSCHRIFT

(11) **EP 0 632 185 B1**
(45) Veröffentlichungstag und Bekanntmachung des Hinweises auf die Patenterteilung: **03.02.1999**
(21) Anmeldenummer: 94107791.9
(22) Anmeldetag: 19.05.1994
(51) Int. Cl.: E06B 9/17

(54) **Rolladenkasten**
Roller shutter box
Boîte pour volet roulant

(30) Priorität: 02.06.1993 DE 9308258 U
(43) Veröffentlichungstag der Anmeldung: 04.01.1995
(73) Patentinhaber: D & M ROLLADENTECHNIK GmbH, D-56204 Hillscheid (DE)
(72) Erfinder: Menningen, Gerhard, D-56204 Hillscheid (DE)
(74) Vertreter: Grünecker, Kinkeldey, Stockmair & Schwanhäusser Anwaltssozietät

(56) Entgegenhaltungen:
- CH-A- 570 534
- DE-A- 2 455 793
- DE-A- 4 017 248
- DE-A- 4 237 956
- FR-A- 2 268 938

## Beschreibung

Die vorliegende Erfindung betrifft einen Rolladenkasten nach dem Oberbegriff des Anspruches 1.

Für bestimmte Fenstergrößen sind bestimmte Rolladengrößen notwendig, die in den entsprechenden Rolladenkästen untergebracht sind.

Ein gewöhnlicher Rolladenkasten weist ein Gehäuse auf, das eine Innenwand und zwei Seitenwände sowie einen Kastenboden aufweist und eine in dem Rolladenkasten gelagerte drehbare Welle, durch deren Drehung ein im Rolladenkasten befindlicher Rolladen auf- bzw. abwickelbar ist.

Weiterhin wird zur Vermeidung von Kältebrücken in den Rolladenkasten Wärmedämmaterial, wie beispielsweise Styropor, eingebracht. Bei Rolladenkästen mit erhöhter Schalldämmung werden auch Schalldämmaterialien verwendet.

Rolladenkästen der eingangs genannten Art sind z.B. aus der FR-R-2 268 938, der DE-A-42 37 956 oder der DE-A-24 55 793 bekannt. Nachteilig ist bei derartigen Rolladenkästen die Anpaßbarkeit an vorgegebene Einbauverhältnisse.

Der Erfindung liegt daher die Aufgabe zugrunde, einen Rolladenkasten der eingangs genannten Art zu verbessern derart, daß der Rolladenkasten in unkomplizierter Weise zu Reparatur- oder Wartungsarbeiten auch von der Rückseite her geöffnet werden kann, ohne daß hierbei umgebende Innenwandgestaltungen beeinträchtigt werden.

Die vorgenannte Aufgabe wird erfindungsgemäß durch die Merkmale des Anspruches 1 gelöst.

Hierdurch ist es in einfacher Weise möglich, eine Öffnungsgeometrie des Rolladenkastens vorzugeben, ohne daß im Falle des Öffnens des Rolladenkastens umgebende Wandbereiche hinsichtlich ihrer dekorativen Innenwandgestaltung bei einem Öffnen des Rolladenkastens in Mitleidenschaft gezogen werden. Die Verwendung einer dünnwandigen, profilierten Abdeckplatte, die als Abdeckung des Rolladenkastens nach außen dient, verringert die Gesamtbreite und führt zu besonders platzsparenden Einbauverhältnissen, so daß der Rolladenkasten unter gleichzeitiger Abstützung einer Außenputzschicht od.dgl. bündig mit der umgebenden Gebäudewand ausgeführt werden kann. Dabei wird am Rolladen selbst keine Änderung vorgenommen, so daß herkömmliche Rolläden weiterverwendet werden können.

Neben der Möglichkeit, eine äußere Wandverkleidung in einen Auflagebereich der profilierten Abdeckplatte einzusetzen, kann die Abdeckplatte vorzugsweise einen Bereich aufweisen, der nach innen vorspringt, wobei dieser Bereich vorzugsweise im unteren Bereich der Abdeckplatte angeordnet ist, so daß dieser Bereich in Richtung auf den Rolladenschacht verläuft.

Vorzugsweise besteht dann die Möglichkeit, den sich entsprechenden Raum mit Wärmedämmaterial zu füllen.

Vorzugsweise grenzen beide Bereiche (der auswärts vorspringende als auch der einwärts vorragende) aneinander.

Durch das erfindungsgemäße Vorsehen eines Ausgleichsteiles zum Aufsetzen auf die Oberseite der Innenwand des Rolladenkastens ist es möglich, eine entsprechende Höhenanpassung der Innenwand des Rolladenkastens vorzunehmen. Dabei wird der Raum zwischen Innenputz der Wand und dem Rolladenkasten ausgefüllt. Der Rolladenkasten kann ab Werk vorgefertigt werden, gegebenenfalls ist an der Einbaustelle nur noch eine Anpassung des Ausgleichsteiles notwendig, was zu entsprechend geringen Einbauarbeiten führt.

Vorzugsweise weist das Ausgleichsteil einen Bereich aus einem Material auf, das sich leicht mit Putz verbindet, wie beispielsweise Gipskarton, so daß es fugenlos mit dem Innenputz fest verbunden werden kann.

Ein Metallplättchen an der Innenseite des Rolladenkastens dient der einfachen Montage und Halterung.

Durch eine lösbare Anordnung der Innenwand in Verbindung mit einem Kastenboden wird vorteilhafterweise ein nachträgliches Öffnen des Rolladenkastens ermöglicht, ohne

Beschädigung des ihn umgebenden Putzes. Hierdurch ist es möglich, durch Entfernen der Innenwand den Rolladenkasten zu öffnen und gegebenenfalls zu reparieren.

Vorzugsweise wird durch das Vorsehen von zu einer Seite ausgestellten Vorsprüngen an der (vorderen) Abdeckplatte eine Hochdrücksicherung des Rolladens in einfacher Weise geschaffen. Für eine hohe Lebensdauer ist die Abdeckplatte vorzugsweise aus verzinktem Blech gebildet. Dabei kann der sichtbare Teil der Abdeckplatte auch pulverbeschichtet sein.

Die Erfindung wird nachstehend anhand von Ausführungsbeispielen und zugehörigen Zeichnungen näher erläutert. In diesen zeigen:
- Fig. 1: eine schematische Teilschnittdarstellung eines ersten Ausführungsbeispieles des Rolladenkastens nach der vorliegenden Erfindung,
- Fig. 2: eine schematische Teilschnittdarstellung (Draufsicht) des Rolladenkastens nach Fig. 1,
- Fig. 3: eine schematische Teilschnittdarstellung (Seitenansicht) eines Rolladenkastens nach einem zweiten Ausführungsbeispiel der Erfindung,
- Fig. 4: eine teilweise Schnittdarstellung (Draufsicht) des Rolladenkastens nach Fig. 3,
- Fig. 5: eine Teil-Schnittdarstellung (Seitenansicht) eines Rolladenkastens nach einem dritten Ausführungsbeispiel der Erfindung, und
- Fig. 6: eine Teil-Schnittdarstellung (Draufsicht) des Rolladenkastens nach Fig. 5.

In den Fig. 1 und 2 ist ein erstes Ausführungsbeispiel des erfindungsgemäßen Rolladenkastens 1 gezeigt. Dieser weist ein Gehäuse 2, eine Innenwand 3 sowie Seitenwände 5 derart auf, daß diese im rechten Winkel zur Innenwand 3 verlaufen.

Zwischen den beiden Seitenwänden 5 erstreckt sich eine Welle 9, auf die ein Rolladen auf- und abwickelbar ist.

Der Rolladenmechanismus selbst wird hier nicht im einzelnen beschrieben, da er von herkömmlicher Art ist und Antriebssysteme unterschiedlicher Art in dem Rolladenkasten verwendet werden können. Im vorliegenden Ausführungsbeispiel ist koaxial zur Welle 9 eine Gurtscheibe 11 angeordnet, auf die der Rolladen kurz zum Auf- und Abwickeln des Rolladens auf- und abwickelbar ist.

Zur Außenseite hin weist der Rolladenkasten 1 eine profilierte, dünnwandige Abdeckplatte 7 auf, die in ihrem unteren Bereich einen nach innen vorspringenden Bereich 15 und einen Auflagebereich 13 aufweist.

Wie ersichtlich, verläuft der nach innen ragende Bereich 15 in Richtung auf einen Rolladenschacht 16 zu, woran sich der nach Einbau in horizontaler Richtung verlaufende Auflagebereich 13 anschließt.

Vorzugsweise dient dieser als Stützbereich für eine Verkleidungsschicht 19, die außen auf die profilierte Abdeckplatte 7 aufbringbar ist.

Wie in Fig. 1 gezeigt ist, ist die Abdeckplatte 7 mit einem Lagesicherungsabschnitt 21 versehen, der sich vertikal vom Auflagebereich 13 an dessen Vorderkante nach oben erstreckt, so daß das eingesetzte Verkleidungsmaterial hier gehalten wird.

An einer Oberseite 23 der Innenwand 3 befindet sich in fester Anlage ein Ausgleichsteil 17, das im vorliegenden Fall aus zwei nebeneinander angeordneten Schichten 25 und 27 gebildet ist. Die äußere Schicht 25 bzw. die Schicht, die in das Rauminnere weist, ist vorzugsweise aus einem sich mit Putz verbindenden Material gebildet, wie beispielsweise Gipskarton, so daß hier eine trennungsfugenlose Verbindung mit dem Putz erfolgen kann. Als Trägerschicht dient die Schicht 27. Diese kann beispielsweise aus einem harten Holz gebildet sein, das sehr schlecht Feuchtigkeit aufnimmt.

Als Halteverbindung ist zwischen der Innenwand 3 und der Schicht 27, bzw. das im vorliegenden Falle über die Schicht 25 hinausstehenden Brettes ein Metallplättchen 29 vorgesehen, das an der Innenwand 3 befestigt ist.

Die Seite der Innenwand 3, die in das Innere des Gebäudes zeigt, kann mit einer entsprechenden Farbschicht und/oder Tapete versehen werden. Durch die exakte Oberkante bzw. Oberseite 23 der Innenwand 3 ergibt sich auch eine entsprechend geringe Trennfuge, wobei ein festes Verbinden des Ausgleichsteiles 17 mit dem Rolladenkasten 1 nicht stattfindet.

Um dies auch an den Seitenrändem 31 der Innenwand (s. Fig. 2) sicherzustellen, sind diese Seitenränder 31 mit einer sich mit Putz nicht verbindenden Schicht, wie z.B. einer Kunststoffschicht bedeckt.

Wie aus Fig. 1 ersichtlich, ist der Bereich zwischen Rolladen und Innenwand 3 mit einem wärmedämmenden Material 33 ausgefüllt, um einen entsprechenden Wärmeschutz zu bilden und Kältebrücken zu vermeiden.

Um einerseits eine glatte Oberfläche der Innenwand 3 zu erzeugen und die Zugänglichkeit zum Inneren des Rolladenkastens 1 weiter auszugestalten, wird ein Kastenboden 35, der z.B. fest mit dem Fensterrahmen verbunden ist, lösbar mit der zum Inneren des Rolladenkastens gewandten Seite der Innenwand 3 verbunden, beispielsweise mit der in den Fig. 1, 3 und 5 gezeigten, innenseitig an der Innenwand 3 vorgesehenen Vierkantleiste (kein Bezugszeichen) verschraubt.

An dem Kastenboden 35 wiederum ist beispielsweise eine Gurtführung 37 angeschraubt.

Wie aus Fig. 1 ersichtlich, ist andererseits die vordere Abdeckplatte 7 mit Schrauben 37a an der Gebäudewand bzw. am Rolladenkasten 1 befestigt.

In Fig. 3 ist ein zweites Ausführungsbeispiel gezeigt. Der Rolladenkasten 101 weist eine Innenwand 103 und Seitenwände 105 (vgl. Fig. 4) auf. Nach vom bzw. außen ist der Rolladenkasten 101 wiederum mit einer Abdeckplatte 107 versehen, die auch hier einen nach innen vorspringenden Bereich 115 und einen Auflagebereich 113 aufweist. Der Auflagebereich 113 steht über die Vorderseite der Abdeckplatte 107 vor, so daß
wiederum Platz geschaffen ist für eine Verkleidung des Rolladenkastens 101 von außen. Diese Verkleidung 108 kann beispielsweise ein Dämmaterial sein.

Zwischen den beiden Seitenwänden 105 ist auch hier eine Welle 109 angeordnet, auf die der Rolladen auf- und abwickelbar ist, und eine Gurtscheibe 111 ist koaxial zur Welle 109 angeordnet und mit ihr drehfest verbunden.

Im Ausführungsbeispiel gemäß Fig. 3 ist ein dreiteiliges Ausgleichsteil 117 dargestellt, das eine äußere Schicht 125 ebenfalls aus Gipskarton od.dgl. aufweist, sowie eine innere Schicht 127 aus Holz besitzt, die im vorliegenden Fall aus zwei Teilen gebildet ist.

Ein drittes Ausführungsbeispiel für einen Rolladenkasten 201 ist in den Fig. 5 und 6 gezeigt, wie er beispielsweise im Bereich einer Tür angebracht sein kann. Das Ausführungsbeispiel gemäß Fig. 5 und 6 unterscheidet sich im wesentlichen von den Vorerläuterten nur durch die Gestaltung der Abdeckplatte 207, die einen nach vom vorspringenden Bereich 214 und einen nach innen verlaufenden, waagerechten Bereich 218 am unteren Ende aufweist.

Um ein Hochschieben des Rolladens zu verhindern, sind nasenartige Vorsprünge 39 bzw. 139, 239 aus der Abdeckplatte 207 herausgestanzt und dienen als Hochdrücksicherung des Rolladens.

Im übrigen weist das Ausführungsbeispiel gemäß Fig. 5 und 6 wiederum eine Innenwand 203, Seitenwände 205 und eine drehbare Welle 209 sowie eine mit dieser drehverbundene und koaxial angeordnete Gurtscheibe 211 auf. Das Ausgleichsteil 217 besteht aus zwei Schichten 225, wobei der Aufbau im wesentlichen demjenigen nach Fig. 1 entspricht.

Mit Hilfe des erfindungsgemäßen Rolladenkastens ist es möglich, eine gegenüber herkömmlichen Rolladenkästen schmalere Baugröße zu erreichen, wodurch ein Überstehen des Rolladenkastens an der Gebäudewand nach vorn und/oder nach hinten vermieden wird. Aufgrund der Ausgestaltung ergeben sich keine Nachteile gegenüber herkömmlichen Rolladenausführungen und auch die gewünschte Wärmedämmung kann im Rolladenkasten untergebracht werden.

Aufgrund der nachträglichen, einfachen Zugänglichkeit des Rolladenkastens von der Innenseite her ist es möglich, eine glatte, verschraubungsfreie Oberfläche der nach innen zeigenden Innenwandseite zu erreichen, so daß mit entsprechender Übermalung oder Übertapezierung ein entsprechend ästhetisch hervorragender Eindruck erzielbar ist.

Weiterhin sind die Trennfugen zwischen Ausgleichsteil und Innenwand einerseits als auch zwischen Innenwand und den entsprechend gegenüberliegenden Wänden des Gebäudes vorhanden, so daß der Rolladenkasten als Ganzes wieder ausgewechselt werden kann, ohne dabei die Innenränder der Wand zu beschädigen.

## Patentansprüche

1. Rolladenkasten (1, 101, 201) mit einem Gehäuse (2), das eine Innenwand (3, 103, 203), zwei Seitenwände (5, 105, 205) sowie einen Kastenboden (35) aufweist, und mit einer in dem Gehäuse (2) gelagerten, drehbaren Welle (9, 109, 209), durch deren Drehung ein Rolladen auf- bzw. abwickelbar ist, wobei eine dünnwandige, profilierte Abdeckplatte (7, 107, 207) als Abdeckung nach außen dient, **dadurch gekennzeichnet,** daß die Innenwand (3, 103, 203) mit ihrer Oberseite (23) benachbart zu einem Ausgleichsteil (17, 117, 217) und von diesem lösbar angeordnet ist.

2. Rolladenkasten nach Anspruch 1, **dadurch gekennzeichnet,** daß die Abdeckplatte (7, 107) einen Bereich (113) aufweist, der zur Außenseite hin vorspringt und einen Auflagebereich bildet.

3. Rolladenkasten nach Anspruch 1 oder 2, **dadurch gekennzeichnet,** daß die Abdeckplatte (7, 107) einen Bereich (15, 115) aufweist, der nach innen vorspringt,

4. Rolladenkasten nach Anspruch 3, **dadurch gekennzeichnet,** daß beide Bereiche (15, 115, 13, 113) der Abdeckplatte (7, 107) aneinandergrenzen.

5. Rolladenkasten nach zumindest einem der vorhergehenden Ansprüche 2 bis 4, **dadurch gekennzeichnet,** daß der nach außen vorspringende Bereich (13, 113) der Abdeckplatte (7, 107) als Stütze für eine Außenverkleidung (19, 119) dient.

6. Rolladenkasten nach zumindest einem der vorhergehenden Ansprüche 1 bis 5, **dadurch gekennzeichnet,** daß das Ausgleichsteil (17, 117, 217) aus wenigstens zwei Schichten (25, 27; 125, 127; 225, 227) aufgebaut ist, wobei die eine Schicht (25, 125, 225) aus einem sich mit Putz verbindenden Material, wie beispielsweise Gipskarton, gebildet ist.

7. Rolladenkasten nach zumindest einem der vorhergehenden Ansprüche 1 bis 6, **dadurch gekennzeichnet,** daß die Innenwand (3, 103, 203) lösbar mit dem Kastenboden (35) verbunden ist.

8. Rolladenkasten nach zumindest einem der vorhergehenden Ansprüche 1 bis 7, **dadurch gekennzeichnet,** daß die Abdeckplatte (7, 107, 207) nach einer Seite ausgestellte Vorsprünge (39, 139, 239) aufweist.

## Claims

1. Roller shutter box (1, 101, 201) with a housing (2), which comprises an inner wall (3, 103, 203), two side walls (5, 105, 205) and a box bottom (35), and with a rotatable shaft (9, 109, 209), which is mounted in the housing (2) and the rotation of which enables a roller shutter to be rolled up or unrolled, wherein a thin-walled, profiled cover plate (7, 107, 207) serves as a cover to the outside,
characterised in that the inner wall (3, 103, 203) is disposed with its top side (23) adjacent to an equalising part (17, 117, 217) and such that it can be separated from the latter.

2. Roller shutter box according to claim 1, characterised in that the cover plate (7, 107) comprises an area (113) which projects towards the outside and forms a bearing area.

3. Roller shutter box according to claim 1 or 2,
characterised in that the cover plate (7, 107) comprises an area (15, 115) which projects inwards.

4. Roller shutter box according to claim 3, characterised in that the two areas (15, 115, 13, 113) of the cover plate (7, 107) adjoin each other.

5. Roller shutter box according to at least one of the preceding claims 2 to 4, characterised in that the outward projecting area (13, 113) of the cover plate (7, 107) serves as a support for an exterior casing (19, 119).

6. Roller shutter box according to at least one of the preceding claims 1 to 5, characterised in that the equalising part (17, 117, 217) is composed of at least two layers (25, 27; 125, 127; 225, 227), wherein one layer (25, 125, 225) is formed from a material which bonds to plaster, such as plasterboard, for example.

7. Roller shutter box according to at least one of the preceding claims 1 to 6, characterised in that the inner wall (3, 103, 203) is connected to the box bottom (35) in a separable manner.

8. Roller shutter box according to at least one of the preceding claims 1 to 7, characterised in that the cover plate (7, 107, 207) comprises projections (39, 139, 239) extending to one side.

## Revendications

1. Boîte (1, 101, 201) pour volet roulant, comprenant un boîtier (2) pourvu d'une paroi interne (3, 103, 203), de deux parois latérales (5, 105, 205) ainsi que d'un fond (35) de boîte, et comprenant un arbre rotatif (9, 109, 209) monté dans le boîtier (2) et qui permet, par sa rotation, l'enroulement resp. le déroulement d'un volet roulant, une plaque de protection (7, 107, 207) profilée à paroi mince servant de couverture à l'extérieur, caractérisée en ce que la paroi interne (3, 103, 203) est contiguë, par son côté supérieur (23), à un élément de compensation (17, 117, 217) par rapport auquel elle est détachable.

2. Boîte pour volet roulant selon la revendication 1, caractérisée en ce que la plaque de protection (7, 107) comprend une région (113) qui fait saillie sur le côté extérieur et forme une zone d'appui.

3. Boîte pour volet roulant selon l'une des revendications 1 ou 2, caractérisée en ce que la plaque de protection (7, 107) comprend une région (15, 115) qui fait saillie vers l'intérieur.

4. Boîte pour volet roulant selon la revendication 3, caractérisée en ce que les deux régions (15, 115, 13, 113) de la plaque de protection (7, 107) sont contiguës l'une à l'autre.

5. Boîte pour volet roulant selon au moins une des revendications précédentes 2 à 4, caractérisée en ce que la région (13, 113) de la plaque de protection (7, 107) faisant saillie vers l'extérieur sert d'appui pour un parement (19, 119).

6. Boîte pour volet roulant selon au moins une des revendications précédentes 1 à 5, caractérisée en ce que l'élément de compensation (17, 117, 217) est formé d'au moins deux couches (25, 27; 125, 127; 225, 227), l'une des couches (25, 125, 225) étant formée d'un matériau qui se lie au crépi, comme par exemple du placoplâtre.

7. Boîte pour volet roulant selon au moins une des revendications précédentes 1 à 6, caractérisée en ce que la paroi interne (3, 103, 203) est reliée de manière amovible au fond (35) de la boîte.

8. Boîte pour volet roulant selon au moins une des revendications précédentes 1 à 7, caractérisée en ce que la plaque de protection (7, 107, 207) est pourvue de saillies (39, 139, 239) orientées vers un côté.
